# EUROPÄISCHE PATENTSCHRIFT

(11) **EP 2 081 651 B1**
(45) Veröffentlichungstag und Bekanntmachung des Hinweises auf die Patenterteilung: **20.07.2011**
(21) Anmeldenummer: 07815142.0
(22) Anmeldetag: 11.10.2007
(51) Int. Cl.: A63B 22/18, A63B 26/00

(54) **TRAININGSGERÄT**
TRAINING APPLIANCE
APPAREIL D'ENTRAÎNEMENT

(30) Priorität: 11.10.2006 AT 16932006
(43) Veröffentlichungstag der Anmeldung: 29.07.2009
(73) Patentinhaber: MFT Multifunktionale Trainingsgeräte GmbH, 2353 Guntramsdorf (AT)
(72) Erfinder: AIGNER, Ewald, 7051 Grosshöflein (AT)
(74) Vertreter: Gibler & Poth Patentanwälte OG
(86) Internationale Anmeldenummer: PCT/AT2007/000475
(87) Internationale Veröffentlichungsnummer: WO 2008/043118

(56) Entgegenhaltungen:
- WO-A-2006/032071
- DE-U1- 29 800 489
- SU-A1- 1 636 001
- US-A- 5 613 690

## Beschreibung

Die Erfindung betrifft ein Trainingsgerät, insbesondere für Gleichgewichtstraining, mit einer Basisplatte mit einer ersten Seite und einer dieser gegenüber angeordneten zweiten Seite, wobei die erste Seite als Standfläche für eine trainierende Person ausgebildet ist, und wobei die Basisplatte mit der zweiten Seite drehbar und/oder kippbar mit einer Grundplatte verbunden ist, wobei die Basisplatte mittels wenigstens einem ersten und einem zweiten Federelement mit der Grundplatte verbunden ist, wobei das erste und das zweite Federelement, vorzugsweise im Wesentlichen symmetrisch, um einen Mittelpunkt der Basisplatte herum angeordnet sind, wobei an der zweiten Seite, im Wesentlichen im Bereich wenigstens eines Mittelspunktes der Basisplatte, wenigstens ein erstes Abrollelement angeordnet ist.

Es sind Trainingsgeräte zum Gleichgewichtstraining bekannt, welche eine Standplatte aufweisen, welche im Wesentlichen frei kippbar gelagert ist und ein freies Kippen bzw. Taumeln um alle Körperachsen eines Probanden auf dem Trainingsgerät ermöglicht. Es sind weiters Trainingsgeräte bekannt, welche zusätzlich so genannte Wippkufen aufweisen, um die Beweglichkeit derartiger Trainingsgeräte einzuschränken. Derartige Trainingsgeräte sind in der Regel sehr aufwendig im Aufbau, und entsprechend aufwendig in der Herstellung sowie kostspielig in der Anschaffung. Hinzu kommt, dass die zusätzlichen Wippkufen leicht verloren gehen können.

Die US 5 613 690 A beschreibt ein Gleichgewichtstrainingsgerät mit einer Standplatte, welche mittels vier Federn mit einer Grundplatte verbunden ist

Aufgabe der Erfindung ist es daher ein Trainingsgerät der eingangs genannten Art anzugeben, mit welchem die genannten Nachteile vermieden werden können, welches einen einfachen und kompakten Aufbau aufweist, kostengünstig in der Herstellung ist, und die Durchführung eines sog. achsengerechten Trainings unterstützt.

Erfindungsgemäß wird dies dadurch erreicht, dass das erste Abrollelement lediglich eine erste Abrollrichtung aufweist, dass ein zweites Abrollelement mit einer zweiten Abrollrichtung im Wesentlichen normal auf die erste Abrollrichtung angeordnet ist, dass das erste und das zweite Abrollelement einstückig ausgeführt sind, und zusammen ein kreuzförmiges konvexes Abrollelement ausbilden, und dass am Schnittpunkt des kreuzförmigen konvexen Abrollelements ein konvexes Zentralelement angeordnet ist, welches bevorzugt als teilsphärischer Körper ausgeführt ist.

Dadurch kann ein einfaches und kompaktes Trainingsgerät geschaffen werden, welches ohne aufwendige und komplizierte Lagerung der Basisplatte ein Kippen dieser um wenigstens eine Achse ermöglicht, wodurch ein Training dieser einen Körperachse durch einen Probanden ermöglicht wird. Der Proband kann dabei die Basisplatte quer zu den Federelementen kippen, wobei diese Kippbewegung durch die Federsteifigkeit der Federelemente gedämpft wird und die Federelemente durch deren Rückstellbestreben die Rückführung der Basisplatte aus einem ersten Totpunkt in eine horizontale Ruhelage unterstützen. Ein derartiges Trainingsgerät ist besonders einfach und kostenschonend herzustellen und gewährleistet trotz der einfachen Ausführung der Lagerung der Basisplatte einen besonders guten Trainingseffekt. Dadurch kann die durch den Probanden hervorgerufene bzw. verursachte Kippbewegung der Basisplatte durch den Probanden geführt werden, wodurch ein sicheres und gezieltes Training unterstützt wird. Durch geeignete Wahl der Abrollkontur des ersten Abrollelements kann der Kraftaufwand, welcher für ein Auslenken, bzw. Verkippen der Basisplatte notwendig ist, abhängig von dem Auslenkungswinken gestaltet werden, etwa derart, dass die Basisplatte im Bereich nächst deren horizontaler Ruhelage mit einem geringeren Kraftaufwand aus dieser Lage gebracht werden kann, als dem Kraftaufwand, welcher bei bereits stark verwinkelter Basisplatte zu einer weiteren Verkippung notwendig wäre. Selbiges kann auch sinngemäß entgegengesetzt vorgesehen sein, daher dass die Basisplatte im Bereich um die Ruhelage "weniger kippelig" reagiert, als in den Bereichen starker Verkippung. Durch die derart ermöglichte Symmetrie kann eine besonders vorteilhafte Übungsausführung erreicht werden, welche zu einem gleichmäßigen und harmonischen Körpertraining führt. Dadurch kann das sog. achsengerechte Training weiter unterstützt werden. Dieses Training der Körperstabilität um lediglich eine Körperachse hat sich als besonders vorteilhaft herausgestellt. Dadurch kann eine zweite Körperachse trainiert werden, ohne dass der Proband hiezu seinen Standpunkt auf der Basisplatte verändern muss. Dadurch kann ein besonders einfach gestaltetes Abrollelement geschaffen werden, welches das Training um zwei Körperachsen unterstützt, gleichzeitig eine hohe Eigenstabilität und Steifigkeit aufweist, wodurch ein unmittelbares, verzögerungsfreies und direktes Training ermöglicht wird, ohne das bei jeder Bewegungsänderung erst Kraft für die Verwindung des Trainingsgeräts aufgebracht werden müsste.

In Weiterbildung der Erfindung kann vorgesehen sein, dass in der Grundplatte eine konvexe Aufnahme angeordnet ist, welche bevorzugt die Form einer Abrollkurve des konvexen Zentralelements aufweist.

In Weiterführung der Erfindung kann vorgesehen sein, dass die Basisplatte mittels einem ersten, einem zweiten, einem dritten und einem vierten Federelement mit der Grundplatte verbunden ist. Dadurch kann das achsengerechte Training auf zwei weitere Achsen erweitert werden. Dadurch wird die Funktionalität des Trainingsgeräts erweitert, wobei die Einfachheit der Konstruktion bzw. der Anordnung erhalten bleibt. Dadurch wird das Rückstellbestreben der Basisplatte in die horizontale Gleichgewichtslage erhöht, und somit die Ausführung der Übung vereinfacht, da die zusätzlichen Federelemente zu einem erhöhten Gegendruck gegen die Auslenkung der Basisplatte durch den Probanden führt.

Eine Variante der Erfindung kann darin bestehen, dass die erste Abrollrichtung, vorzugsweise symmetrisch, zwischen zwei benachbart angeordneten Federelementen verläuft. Dadurch wird das achsengerechte Training weiter unterstützt, da die beiden symmetrisch um das Abrollelement angeordneten Federelemente zu einer gleichmäßigen Stabilisierung der Basisplatte führen, was einem ungewollten Verkippen der Basisplatte in einer Bewegungsrichtung, welche von der Trainingsachse abweicht besonders effizient entgegenwirkt. Dies führt zu einem besonders vorteilhaften Gleichgewichtstraining.

Eine andere mögliche Ausführungsform kann darin bestehen, dass die Erstreckung des ersten und/oder des zweiten Abrollelements im Wesentlichen normal zur zweiten Seite verstellbar ist. Dadurch kann ein Schwierigkeitsgrad bei der Durchführung der Übungen auf einem erfindungsgemäßen Trainingsgerät erreicht werden. Dadurch kann das Maß der Rückstell- und/oder Dämpfungswirkung durch die Federelemente eingestellt werden. Ein Erhöhen der Erstreckung kann zu einem Vorspannen der Federelemente führen, wodurch deren Federcharakteristik beeinflusst werden kann.

In diesem Zusammenhang kann in Weiterführung der Erfindung vorgesehen sein, dass dies wenigstens einen ersten Gewindetrieb zur Verstellung der Erstreckung aufweist. Dadurch kann eine besonders einfache, genaue und daherhafte Einstellung ermöglicht werden, welche auch von technisch weniger versierten Probanden durchgeführt werden kann, wodurch derartige Einstellungen auch von derartigen Personengruppen durchgeführt werden.

Gemäß einer weiteren Ausbildung der Erfindung kann vorgesehen sein, dass wenigstens ein Federelement als Schraubfeder ausgebildet ist. Dadurch kann eine dauerhaft langzeitstabile Ausführung erreicht werden, welche auch und besonders für schwergewichtige Probanden geeignet ist, und auch dem jahrelangen Einsatz im Alltag einer Rehabilitationsanstalt bzw. eines Fitnesscenters gewachsen ist.

Eine Variante der Erfindung kann darin bestehen, dass wenigstens ein Federelement ein gummielastisches Material, insbesondere ein Elastomer, umfasst. Dadurch können besonders einfache und kostenschonende Ausführungen gebildet werden. Dadurch können einheitliche und homogene Federelemente geschaffen werden, welche frei von sich periodisch verengenden Zwischenräumen sind, und somit keine Gefahr für Quetschungen bzw. Klemmungen aufweisen. Derartig ausgebildete Trainingsgeräte sind besonders zum Einsatz mit bzw. in der Umgebung von Kleinkindern bzw. Menschen mit Beeinträchtigung geeignet, da diese eine stark verringerte verletzungsgefahr aufweisen.

In Weiterbildung der Erfindung kann vorgesehen sein, dass wenigstens ein Federelement wenigstens bereichsweise vorspannbar ist. Dadurch kann die Rückstellkraft, bzw. das Ansprechen der Federelemente an die Trainingsgewohnheiten bzw. den Trainingsfortschritt eines Probenden angepasst werden. Dadurch kann mit zunehmend besserer Beherrschung des Trainingsgeräts die Schwierigkeit der Übungen zunehmend gesteigert werden.

Die Erfindung wird unter Bezugnahme auf die beigeschlossenen Zeichnungen, in welchen erfindungsgemäße und das Verständnis der Erfindung erleichternde Ausführungsformen beispielhaft dargestellt sind, näher beschrieben. Dabei zeigt:
Fig. 1 eine erste Ausführungsform eines das Verständnis der Erfindung erleichternden Trainingsgeräts im Aufriss;
Fig. 2 Schnitt A-A gemäß Fig. 1;
Fig. 3 eine zweite Ausführungsform eines das Verständnis der Erfindung erleichternden Trainingsgeräts im Aufriss;
Fig. 4 Schnitt B-B gemäß Fig. 3;
Fig. 5 eine dritte Ausführungsform eines das Verständnis der Erfindung erleichternden Trainingsgeräts im Aufriss;
Fig. 6 Schnitt C-C gemäß Fig. 5;
Fig. 7 Schnitt D-D gemäß Fig. 5 mit einer Ausführungsform eines Abrollelements;
Fig. 8 eine zweite Ausführungsform eines Abrollelements;
Fig. 9 eine dritte Ausführungsform eines Abrollelements;
Fig. 10 eine vierte Ausführungsform eines das Verständnis der Erfindung erleichternden Trainingsgeräts im Aufriss;
Fig. 11 Schnitt E-E gemäß Fig. 10;
Fig. 12 Detail F gemäß Fig. 5;
Fig. 13 eine bevorzugte Ausführungsform eines erfindungsgemäßen Trainingsgeräts im Aufriss;
Fig. 14 Detail G gemäß Fig. 13;
Fig. 15 eine erste Ausführungsform eines auswechselbaren Federelements; und
Fig. 16 eine zweite Ausführungsform eines auswechselbaren Federelements

Die Fig. 1 bis 11 zeigen ein, das Verständnis der Erfindung erleichterndes Trainingsgerät 1 gemäß dem bekannten Stand der Technik, insbesondere für Gleichgewichtstraining, mit einer Basisplatte 2 mit einer ersten Seite 3 und einer dieser gegenüber angeordneten zweiten Seite 4, wobei die erste Seite 3 als Standfläche 5 für eine trainierende Person ausgebildet ist, und wobei die Basisplatte 2 mit der zweiten Seite 4 drehbar und/oder kippbar mit einer Grundplatte 6 verbunden ist, wobei die Basisplatte 2 mittels wenigstens einem ersten und einem zweiten Federelement 7, 8 mit der Grundplatte 6 verbunden ist, wobei das erste und das zweite Federelement 7, 8, vorzugsweise im Wesentlichen symmetrisch, um einen Mittelpunkt 11 der Basisplatte 2 herum angeordnet sind.

Dadurch kann ein einfaches und kompaktes Trainingsgerät 1 geschaffen werden, welches ohne aufwendige und komplizierte Lagerung der Basisplatte 2 ein Kippen dieser um wenigstens eine Achse ermöglicht, wodurch ein Training dieser einen Körperachse durch einen Probanden ermöglicht wird. Der Proband kann dabei die Basisplatte 2 quer zu den Federelementen 7, 8, 9, 10 kippen, wobei diese Kippbewegung durch die Federsteifigkeit der Federelemente 7, 8, 9, 10 gedämpft wird und die Federelemente 7, 8, 9, 10 durch deren Rückstellbestreben die Rückführung der Basisplatte 2 aus einem ersten Totpunkt in eine horizontale Ruhelage unterstützen. Ein derartiges Trainingsgerät 1 kann aber auch durch eine Drehimpulserzeugung durch den Probanden verdreht werden, wobei es zu einem Einknicken der Federelementen 7, 8, 9, 10 zu einem gewissen Grad kommt. Ein derartiges Trainingsgerät 1 ist besonders einfach und kosten schonend herzustellen und gewährleistet trotz der einfachen Ausführung der Lagerung der Basisplatte 2 einen besonders guten Trainingseffekt.

Fig. 13 und 14 zeigen eine bevorzugte Ausführungsform eines erfindungsgemäßen Trainingsgeräts 1. Am Schnittpunkt des kreuzförmigen konvexen Abrollelements 16 ist ein konvexes Zentralelement 21 angeordnet, welches bevorzugt als teilsphärischer Körper ausgeführt ist, wobei auch andere Formen vorgesehen sein können, welche ein Drehen und Abrollen zulassen bzw. positiv unterstützen. Durch dieses konvexe Zentralelement 21 wird eine Rotationsbewegung der Basisplatte 2 unterstützt und geführt. Bevorzugt ist vorgesehen, dass an bzw. in der Grundplatte 6 eine konvexe Aufnahme 22 angeordnet ist, welche bevorzugt die Form der Abrollkurve, daher der Evolvente des konvexen Zentralelements aufweist.

Erfindungsgemäße Trainingsgeräte 1 weisen wenigstens eine Basisplatte 2 auf, welche als Standplatte für wenigstens einen Probanden ausgebildet sein kann. Die Basisplatte 2 ist bevorzugt als im Wesentlichen kreisrunde Platte ausgeführt, kann jedoch auch jede andere eckige und/oder runde Form aufweisen, etwa elliptisch, als unregelmäßige, insbesondere auch konvex- konkave, Verbindung einer Mehrzahl an Kegelschnittlinien, quadratisch und/oder als, auch unregelmäßige, Vieleck. Die Basisplatte 2 ist hinsichtlich deren Material und deren Wandstärken für die Belastungen durch einen menschlichen Probanden ausgelegt. Bevorzugt ist vorgesehen, dass die Basisplatte 2 einen Holz- und/oder Kunststoffwerkstoff umfasst, insbesondere Spanplatten, Sperrholz, MDF, Multiplexplatten, und/oder Kunststoffplatten, wobei auch Verbundwerkstoffe vorgesehen sein können. Weiters kann auch vorgesehen sein, dass die Basisplatte 2 wenigstens ein Metall umfasst. Besonders bevorzugte Ausführungsformen erfindungsgemäßer Trainingsgeräte 1 weisen eine Basisplatte 2 auf, welche aus einer etwa 15mm starken MDF- Platte gebildet ist, und bevorzugt eine Kunststofffolienoberfläche aufweist, welche wenigstens bereichsweise rutschhemmend ausgeführt sein kann.

Bevorzugt weist die Basisplatte 2 eine Grundfläche auf, welche das Stehen eines Probanden, und wenigsten die Positionierung von zwei Füßen in wenigstens 30cm Entfernung ermöglicht. Bei den bevorzugt kreisrunden Ausführungen eines erfindungsgemäßen Trainingsgeräts 1 kann vorgesehen sein, dass die Basisplatte 2 einen Durchmesser zwischen 25cm und 60cm, insbesondere zwischen 30cm und 50cm aufweist.

Die Grundplatte 6, welche mit der Basisplatte 2 verbunden ist, kann hinsichtlich der Ausführung äquivalent zur Basisplatte 2 ausgebildet sein, wobei insbesondere im Wesentlichen identische Abmessungen und Materialien wie bei der Basisplatte 2 vorgesehen sein können. Es kann jedoch auch vorgesehen sein, die Grundplatte 6 unterschiedlich zu Basisplatte 2 auszuführen. Um etwa bei Trainingsgeräten 1, welche zum vorwiegend stationären Einsatz, etwa in Fitnessstudios, Schulen oder Rehabilitationszentren vorgesehen sind, das Entfernen der Trainingsgeräte 1 zu erschweren und um die Standfestigkeit zu erhöhen, kann etwa vorgesehen sein, die Grundplatte 6 besonders massiv und/oder schwer auszuführen, etwa umfassend eine Metallplatte beinhaltend Stahl, Bronze und/oder Blei, und/oder Beton.

Erfindungsgemäß ist weiters vorgesehen, dass ein Trainingsgerät 1 wenigstens ein erstes und ein zweites Federelement 7, 8 aufweist, welche die Basisplatte 2 mit der Grundplatte 6 verbinden. Diese Federelemente 7, 8 können dabei als jede Art federndes Element ausgeführt, sein und/oder ein solches umfassen. Besonders bei Trainingsgeräten 1, welche für einen permanenten Langzeitbetrieb, etwa dem jahrelangen Einsatz im Alltag einer Rehabilitationsanstalt bzw. eines Fitnesscenters vorgesehen sind und/oder für schwergewichtige Probanden geeignet sein müssen (sog. "heavy duty"-Ausführungen), kann es besonders vorteilhaft sein, dass wenigstens ein Federelement 7, 8, 9, 10 als Schraubfeder 19 ausgebildet ist. Dabei kann jede Art Schraubfeder 19 vorgesehen sein, etwa Zylinderförmige und/oder Tonnenförmige. Bevorzugt kann vorgesehen sein, dass die Schraubfedern 19 Stahl umfassen, bzw. aus solchem gebildet sind, wobei auch Schraubfedern 19 umfassend andere Werkstoffe, insbesondere Metalle, aber auch Verbundwerkstoffe, wie etwa GFK, CFK, Diolenfasern und/oder Aramidfaser vorgesehen sein können.

Es kann auch vorgesehen sein, dass wenigstens ein Federelement 7, 8, 9, 10 ein gummielastisches Material, insbesondere ein Elastomer, umfasst. Dabei kann vorgesehen sein, dass eine Schraubfeder 19 von einem Elastomer umhüllt bzw. ummantelt ist, dass im inneren Hohlraum einer Schraubfeder 19 ein Elastomer angeordnet ist, aber es kann auch vorgesehen sein, dass wenigstens ein Federelement 7, 8, 9, 10 frei von Schraubfedern 19 durch ein Elastomer gebildet wird, wobei weitere Baugruppen, wie etwa die Anbindung des Federelements 7, 8, 9, 10 an die Basisplatte 2 und die Grundplatte 6 vorgesehen sein können, wie dies etwa in den Fig. 15 und 16 dargestellt ist. Es kann jedes Elastomer vorgesehen sein, wobei besonders bevorzugt vorgesehen ist, dass wenigstens ein Federelement 7, 8, 9, 10 Gummi, Naturkautschuke, Styrol-Butadien-Kautschuke, Polychloroprenkautschuke, Acrynitril-Butadien-Kautschuke, Acrylatkautschuke, Butylkautschuke, Ethylen-Propylen-Kautschuke, Siliconkautschuke, Fluorkautschuke, press- und gießbare Polyurethankautschuke und/oder thermoplastisch verarbeitbare Elastomere umfasst, wobei insbesondere auch das jeweilige Elastomer in einem wenigstens bereichsweise aufgeschäumten Zustand vorgesehen sein kann. Bei der Bildung wenigstens der Außenhaut wenigstens eines, insbesondere sämtlicher, Federelemente 7, 8, 9, 10 umfassend ein Elastomer, können einheitliche und homogene Federelemente 7, 8, 9, 10 geschaffen werden, welche frei von sich periodisch verengenden Zwischenräumen sind, und somit keine Gefahr für Quetschungen bzw. Klemmungen aufweisen. Derartig ausgebildete Trainingsgeräte 1 sind besonders zu Einsatz mit bzw. in der Umgebung von Kleinkindern bzw. Menschen mit Beeinträchtigung geeignet, da diese eine stark verringerte Verletzungsgefahr aufweisen. Darüber hinaus können derartige Trainingsgeräte 1 besonders einfach und kostenschonend hergestellt werden.

Es kann auch wenigstens ein Dämpfungselement vorgesehen sein, welches insbesondere parallel zu wenigstens einem Federelement 7, 8, 9, 10 angeordnet ist, wodurch die Bewegung des Probanden gedämpft werden, und dieser gegen einen erhöhten Widerstand ankämpfen muss. Durch die im Allgemeinen gegebene Eigendämpfung der Federelemente kann ein solches separates Dämpfungselement in der Regel jedoch entfallen.

Es ist vorgesehen, dass die wenigstens zwei Federelemente 7, 8 um einen Mittelpunkt 11 der Basisplatte 2 herum angeordnet sind, wobei insbesondere vorgesehen sein kann, dass die wenigstens zwei Federelemente 7, 8 symmetrisch um einen Mittelpunkt 11 der Basisplatte 2 angeordnet sind. Bei dem Mittelpunkt 11 der Basisplatte 2 kann es sich um jeden Mittelpunkt 11 der Basisplatte 2 handeln. Insbesondere ist vorgesehen, dass der Mittelpunkt 11, der Flächenmittelpunkt und/oder der Massenmittelpunkt der Basisplatte 2 ist. Es kann aber auch vorgesehen sein, dass der Mittelpunkt 11 der Inkreismittelpunkt und/oder der Umkreismittelpunkt der Basisplatte 2 ist, sofern ein solcher bei der gegebenen geometrischen Form existiert.

Die Basisplatte 2 ist mit der Grundplatte 6 mittels wenigstens zweier Federelemente 7, 8 verbunden. Es kann jede Art der Verbindung der Federelemente 7, 8, 9, 10 mit der Grundplatte 6 und/oder Basisplatte 2 vorgesehen sein, Insbesondere kann vorgesehen sein, dass wenigstens ein Federelement 7, 8, 9, 10 mit der Grundplatte 6 und/oder der Basisplatte 2 verklebt, vernietet und/oder verschraubt ist, wie dies etwa in den Fig. 15 und 16 dargestellt ist, wobei vorgesehen ist, dass das wenigstens eine Federelement 7, 8, 9, 10 ein erstes und ein zweites Gewinde 23, 24 aufweist. Es können sowohl separate Gewindestücke vorgesehen sein, welche mit dem jeweiligen Federelement 7, 8, 9, 10 verbunden sind, als auch, dass das erste und/oder das zweite Gewinde 23, 24 direkt auf dem Federelement 7, 8, 9, 10 angeordnet ist, sofern dies das Material des Federelements 7, 8, 9, 10 gestattet

Um die Rückstellkraft, bzw. das Ansprechen der Federelemente 7, 8, 9, 10 an die Trainingsgewohnheiten bzw. den Trainingsfortschritt eines Probenden anpassen zu können, kann vorgesehen sein, dass wenigstens ein Federelement 7, 8, 9, 10 wenigstens bereichsweise vorspannbar ist. Dadurch kann weiters mit zunehmend besserer Beherrschung des Trainingsgeräts 1 die Schwierigkeit der Übungen zunehmend gesteigert werden. Eine solche Vorspannung kann etwa durch ein quer durch das Federelement 7, 8, 9, 10 von der Basisplatte 2 zur Grundplatte 6 verlaufendes Seil erreicht werden, dessen Spannung, etwa mittels einer Vorspannschraube verstellt werden kann.

Es kann auch vorgesehen sein, um die Rückstellkraft, bzw. das Ansprechen der Federelemente 7, 8, 9, 10 an die Trainingsgewohnheiten bzw. den Trainingsfortschnitt eines Probenden anpassen, die Federelemente 7, 8, 9, 10 auswechselbar auszuführen. Dadurch können unterschiedliche Federelement 7, 8, 9, 10 mit unterschiedlichen Materialischen bzw. anderen Materialkennwerten, insbesondere unterschiedlicher Shore-Härte gegeneinander angetauscht werden. Fig. 15 zeigt eine erste bevorzugte Ausführungsform eines auswechselbaren Federelements 7, 8, 9, 10. Das Federelement 7, 8, 9, 10 weist dabei ein erstes und ein zweites Gewinde 23, 24 auf, wobei der Durchmesser des ersten Gewindes 23 geringer ist als der Durchmesser des Federelements 7, 8, 9, 10, welches wiederum einen geringeren Durchmesser aufweist, als das zweite Gewinde 24. Dadurch ist es möglich das Federelement 7, 8, 9, 10 durch die zweite Gewindeaufnahme 26 in der Basisplatte 2 hindurch einzuführen, und dann gleichzeitig das erste Gewinde 23 in die erste Gewindeaufnahme 25 und das zweite Gewinde 24 in die zweite Gewindeaufnahme 26 einzuschrauben, und somit die Basisplatte 2 mit der Grundplatte 6 zu verbinden. Das erste und das zweite Gewinde 23, 24 können dabei als rechts- oder als linksgängiges Gewinde ausgeführt sei, wobei das erste und das zweite Gewinde 23, 24 gleichgängig sind, daher dass sowohl das erste, als auch das zweite Gewinde 23, 24 rechtsgängig sind, oder linksgängig.

Fig. 16 zeigt eine zweite bevorzugte Ausfuhrungsform eines auswechselbaren Federelements 7, 8, 9, 10, welches ein erstes Gewinde 23 und ein zweites Gewinde 24 aufweist, wobei das erste Gewinde 23 eine andere Eindrebrichtung aufweist, als das zweite Gewinde 24, daher dass etwa das erste Gewinde 23 als rechtsgängiges Gewinde ausgeführt ist, und das zweite Gewinde 24 als linksgängiges Gewinde, bzw. umgekehrt. Dadurch kann ein Federelement 7, 8, 9, 10 zwischen der Basisplatte 4 und der Grundplatte 6 positioniert und durch Drehung in eine Drehrichtung sowohl in die erste als auch in die zweite Gewindeaufnahme eingedreht werden, wodurch die Basisplatte und die Grundplatte verbunden werden können.

Die Fig. 1 und 2 zeigen eine besonders einfach ausgebildete Ausführungsform eines Trainingsgeräts 1 mit zwei Federelementen 7, 8. Es kann jedoch jede Anzahl an Federelementen 7, 8, 9, 10 vorgesehen sein. Bevorzugt kann, wie in den Fig. 3 und 4 dargestellt vorgesehen sein, dass die Basisplatte 2 mittels einem ersten, einem zweiten, einem dritten und einem vierten Federelement 7, 8, 9, 10 mit der Grundplatte 6 verbunden ist, wodurch achsengerechtes Körperstabilitätstraining um zwei Körperachsen ohne Veränderung des Standortes des Probanden möglich ist. Sämtliche für das erste und/oder das zweite Federelement 7, 8 beschriebene Ausführungsformen können selbstverständlich auch für die weiteren vorgesehenen Federelemente 7, 8, 9, 10 vorgesehen sein.

Um die durch den Probanden hervorgerufene bzw. verursachte Kippbewegung der Basisplatte 2 durch den Probanden zu führen und ein sicheres und gezieltes Training zu unterstützen, kann vorgesehen sein, dass an der zweiten Seite 4 wenigstens ein erstes Abrollelement 12 angeordnet ist.

Ein Abrollelement 12 ist dabei bevorzugt ein Körper, welcher eine Kurvenform zum Abrollen aufweist, Erfindungsgemäß ist vorgesehen, dass das wenigstens eine erste Abrollelement 12 lediglich eine bevorzugte erste Abrollrichtung 13 aufweist, wie diese etwa in den Fig. 6 und 11 eingezeichnet ist. Derartige Abrollelemente 12, wie in den Fig. 5 bis 12 dargestellt, weisen zwar eine sog. Abrollkurve auf, sind jedoch normal zu dieser Abrollkurve plan und breit genug ausgeführt, um ein Verkippen normal zur Abrollrichtung 13 wirkungsvoll zu verhindern.

Die Fig. 5 bis 9 zeigen ein Trainingsgerät 1 mit einem derartigen ersten Abrollelement 12 in unterschiedlichen Ausführungen und Ansichten, Das erste Abrollelement 12 kann an jeder Stelle der zweiten Seite 4 angeordnet sein, wobei insbesondere vorgesehen sein kann, dass das wenigstens eine erste Abrollelement 12 im Wesentlichen im Bereich wenigstens eines Mittelspunktes 11 der Basisplatte 2 angeordnet ist. Bevorzugt ist auch vorgesehen, dass die erste Abrollrichtung 13, vorzugsweise symmetrisch, zwischen zwei benachbart angeordneten Federelementen 7, 8, 9, 10 verläuft, wodurch ein besonders ausgewogenes achsengerechtes Training erreicht werden kann.

Durch geeignete Wahl der Abrollkontur des ersten Abrollelements 12 kann der Kraftaufwand, welcher für ein Auslenken, bzw. Verkippen der Basisplatte 2 notwendig ist, abhängig von dem Auslenkungswinkeln gestaltet werden, etwa derart, dass die Basisplatte 2 im Bereich nächst deren horizontaler Ruhelage mit einem geringeren Kraftaufwand aus dieser Lage gebracht werden kann, und daher "kippeliger" reagiert, als der Kraftaufwand, welcher bei bereits stark verwinkelter Basisplatte 2 zu einer weiteren Verkippung notwendig wäre, wie etwa bei der Ausführungsform gemäß Fig. 8. Selbiges kann auch sinngemäß entgegengesetzt vorgesehen sein, daher dass die Basisplatte 2 im Bereich um die Ruhelage "weniger kippelig" reagiert, als in den Bereichen starker Verkippung, wie bei der Ausführungsform gemäß Fig. 9. Es kann jede Form der Abrollkontur des ersten Abrollelements 12 vorgesehen sein, etwa die Form von Kegelschnittlinien und/oder Evolventen, insbesondere Parabeln und/oder sphärische Verläufe, wie in Fig. 7, und auch Mischfarmen dieser Formen können vorgesehen sein können, zum Beispiel ein Kugeltorusschnitt, Erfindungsgemäß ist vorgesehen, einen lokal eng begrenzten Raum um die horizontale Ruhelage als Rotationskörper auszuführen, um ein Drehen der Basisplatte 2 zu unterstützen, wie dies bei den vorstehend detailliert beschriebenen Fig. 13 und 14 vorgesehen ist.

Fig. 9 zeigt weiters eine Ausführungsform, bei welcher das erste Abrollelement 12 im unbelasteten Zustand der Basisplatte 2 nicht die Grundplatte 6 erreicht, daher dass die Erstreckung 17 des ersten Abrollelements 12 im Wesentlichen normal zur zweiten Seite 4 geringer ist, als der Normalabstand zwischen der Basisplatte 2 und der Grundplatte 6 im unbelasteten Zustand, bei parallel angeordneter zweiten Seite 4 und der dieser zugewandten Fläche der Grundplatte 6. Durch Belasten der Basisplatte 2 kann das erste Abrollelement 12 gegen die Grundplatte 6 gedrückt werden, was einer Form der Vorspannung der Federelemente 7, 8, 9, 10 gleich kommt.

Es kann bevorzugt, und wie in Fig. 12 dargestellt, vorgesehen sein, dass die Erstreckung 17 des ersten Abrollelements 12 in Wesentlichen normal zur zweiten Seite 4 verstellbar ist. Dadurch kann sowohl erreicht werden, dass die Erstreckung geringer ist, als der Normalabstand zwischen der Basisplatte 2 und der Grundplatte 6 im unbelasteten Zustand. Es kann jedoch auch erreicht werden, dass das erste Abrollelement 12 gegen die Grundplatte 6 gedrückt wird, und die Federelemente 7, 8, 9, 10 dadurch in Längsrichtung vorgespannt werden. Fig. 12 zeigt eine mögliche Ausführungsform einer derartige Verstellmöglichkeit, wobei ein erster Gewindetrieb 18 zur Verstellung der Erstreckung 17 vorgesehen ist. Das erste Abrollelement 12 wird in der Basisplatte 2 verdrehsicher geführt, und durch Betätigung der an der Standfläche 5 zugänglichen Schraube 20 kann die Erstreckung 17 des ersten Abrollelements 12 im Wesentlichen normal zur zweiten Seite 4 verstellt werden.

Es, und wie in den Fig. 10 und 11 dargestellt, ist vorgesehen, dass ein Trainingsgerät 1 ein zweites Abrollelement 14 mit einer bevorzugten zweiten Abrollrichtung 15 aufweist, und dass die zweite Abrollrichtung 15 im Wesentlichen normal auf die erste Abrollrichtung 13 angeordnet ist. Dadurch können auch bei einem Training einer zweiten Körperachse die Vorzüge, welche sich durch das erste Abrollelement 12 für das Training ergeben ausgenützt werden. Sämtliche für das erste Abrollelement 12 beschriebene Ausführungsformen können selbstverständlich auch für die weiteren vorgesehenen Abrollelemente 14 vorgesehen sein, wobei auch mehr als zwei Abrollelemente 12, 14 vorgesehen sein können.

Die Fig. 10 und 11 zeigen dabei eine Ausführungsform, bei welcher das erste und das zweite Abrollelement 12, 14 einstückig ausgeführt sind, und zusammen ein kreuzförmiges konvexes Abrollelement 16 ausbilden. Dadurch kann ein besonders einfach gestaltetes Abrollelement 16 geschaffen werden, welches das Training um zwei Körperachsen unterstützt, gleichzeitig eine hohe Eigenstabilität und Steifigkeit aufweist, wodurch ein unmittelbares, verzögerungsfreies und direktes Training ermöglicht wird, ohne das bei jeder Bewegungsänderung erst Kraft für die Verwindung des Trainingsgeräts 1 aufgebracht werden müsste. Vor allem bei Trainingsgeräten 1, bei welchen ein Verstellen der Erstreckung 17 des ersten und/oder des zweiten Abrollelements 12, 14 im Wesentlichen normal zur zweiten Seite 4 vorgesehen ist, kann durch die einstückige Ausführung des ersten und zweiten Abrollelements 12, 14 eine völlig gleiche Verstellung der sämtlicher Abrollelemente 12, 14 erreicht werden.

Zur Steuerung und Überwachung der Übungen kann weiters wenigstens ein Neigungssensor, Geschwindigkeitssensor und/oder Beschleunigungssensor, zur Aufnahme der Neigung, Geschwindigkeit und/oder Beschleunigung wenigstens der Basisplatte 2 vorgesehen sein, sowie wenigstens ein Computer zur Auswertung der Neigung, Geschwindigkeit und/oder Beschleunigung, und/oder zur, vorzugsweise grafischen, Vorgabe eines Trainingsprogramms, wodurch die Durchführung eines vorgebbaren Trainingsprogramms gesteuert und überwacht werden kann. Weiters kann mithilfe der Messungen und des Computers ein sog. Körperstabilitätsindex ermittelt und gespeichert werden, welcher im laufenden Training verglichen werden kann, und so ein Trainingserfolg messbar wird. Dadurch kann ermittelt werden, wann ein Proband eine Übung so weit beherrscht, dass es sinnvoll scheint auf die nächst anspruchsvollere Übung umzusteigen.

Im Rahmen der vorgestellten Erfindung kann weiters jede Kombination an Merkmalen und Ausführungsformen, insbesondere auch von verschiedenen beschriebenen Ausführungsformen, vorgesehen sein.

## Patentansprüche

1. Trainingsgerät (1), insbesondere für Gleichgewichtstraining, mit einer Basisplatte (2) mit einer ersten Seite (3) und einer dieser gegenüber angeordneten zweiten Seite (4), wobei die erste Seite (3) als Standfläche (5) für eine trainierende Person ausgebildet ist, und wobei die Basisplatte (2) mit der zweiten Seite (4) drehbar und/oder kippbar mit einer Grundplatte (6) verbunden ist, wobei die Basisplatte (2) mittels wenigstens einem ersten und einem zweiten Federelement (7, 8) mit der Grundplatte (6) verbunden ist, wobei das erste und das zweite Federelement (7, 8), vorzugsweise im Wesentlichen symmetrisch, um einen Mittelpunkt (11) der Basisplatte (2) herum angeordnet sind, wobei an der zweiten Seite (4), im Wesentlichen im Bereich wenigstens eines Mittelspunktes (11) der Basisplatte (2), wenigstens ein erstes Abrollelement (12) angeordnet ist, **dadurch gekennzeichnet, dass** das erste Abrollelement (12) lediglich eine erste Abrollrichtung (13) aufweist, dass ein zweites Abrollelements (14) mit einer zweiten Abrollrichtung (15) im Wesentlichen normal auf die erste Abrollrichtung (13) angeordnet ist, dass das erste und das zweite Abrollelements (12, 14) einstückig ausgeführt sind, und zusammen ein kreuzförmiges konvexes Abrollelement (16) ausbilden, und dass am Schnittpunkt des kreuzförmigen konvexen Abrollelements (16) ein konvexes Zentralelement (21) angeordnet ist, welches bevorzugt als teilsphärischer Körper ausgeführt ist.

2. Trainingsgerät (1) nach Anspruch 1, **dadurch gekennzeichnet, dass** in der Grundplatte (6) eine konvexe Aufnahme (22) angeordnet ist, welche bevorzugt die Form einer Abrollkurve des konvexen Zentralelements (21) aufweist.

3. Trainingsgerät (1) nach Anspruch 1 oder 2, **dadurch gekennzeichnet, dass** die Basisplatte (2) mittels einem ersten, einem zweiten, einem dritten und einem vierten Federelement (7, 8, 9, 10) mit der Grundplatte (6) verbunden ist.

4. Trainingsgerät (1) nach Anspruch 1, 2 oder 3, **dadurch gekennzeichnet, dass** die erste Abrollrichtung (13), vorzugsweise symmetrisch, zwischen zwei benachbart angeordneten Federelementen (7, 8, 9, 10) verläuft.

5. Trainingsgerät (1) nach einem der Ansprüche 1 bis 4, **dadurch gekennzeichnet, dass** die Erstreckung (17) des ersten und/oder des zweiten Abrollelements (12, 14) im Wesentlichen normal zur zweiten Seite (4) verstellbar ist.

6. Trainingsgerät (1) nach Anspruch 5, **dadurch gekennzeichnet, dass** dies wenigstens einen ersten Gewindetrieb (18) zur Verstellung der Erstreckung (17) aufweist.

7. Trainingsgerät (1) nach einem der Ansprüche 1 bis 6, **dadurch gekennzeichnet, dass** wenigstens ein Federelement (7, 8, 9, 10) als Schraubfeder ausgebildet ist.

8. Trainingsgerät (1) nach einem der Ansprüche 1 bis 7, **dadurch gekennzeichnet, dass** wenigstens ein Federelement (7, 8, 9, 10) ein gummielastisches Material, insbesondere ein Elastomer, umfasst.

9. Trainingsgerät (1) nach einem der Ansprüche 1 bis 8, **dadurch gekennzeichnet, dass** wenigstens ein Federelement (7, 8, 9, 10) wenigstens bereichsweise vorspannbar ist.

## Claims

1. A training device (1), in particular for equilibrium training, having a baseplate (2) having a first side (3) and a second side (4) situated opposite thereto, the first side (3) being implemented as a standing surface (5) for a training person, and the baseplate (2) being connected using the second side (4) to a floor plate (6) so it is rotatable and/or tiltable, the baseplate (2) being connected to the floor plate (6) using at least one first and one second spring element (7, 8), the first and the second spring elements (7, 8) being situated around a center point (11) of the baseplate (2), preferably essentially symmetrically, at least one first rolling element (12) being situated on the second side (4), essentially in the area of at least one center point (11) of the baseplate (2), **characterized in that** the first rolling element (12) only has a first rolling direction (13), a second rolling element (14) having a second rolling direction (15) is situated essentially perpendicular to the first rolling direction (13), the first and the second rolling elements (12, 14) are implemented in one piece, and together form a cruciform convex rolling element (16), and a convex central element (21), which is preferably implemented as a partially-spherical body, is situated at the intersection point of the cruciform convex rolling element (16).

2. The training device (1) according to Claim I, **characterized in that** a convex receptacle (22), which preferably has the shape of a rolling curve of the convex central element (21), is situated in the floor plate (6).

3. The training device (1) according to Claim 1 or 2, **characterized in that** the baseplate (2) is connected using a first, a second, a third, and a fourth spring element (7, 8, 9, 10) to the floor plate (6).

4. The training device (1) according to Claim 1, 2, or 3, **characterized in that** the first rolling direction (13) runs, preferably symmetrically, between two adjacent spring elements (7, 8, 9, 10).

5. The training device (1) according to one of Claims 1 to 4, **characterized in that** the extension (17) of the first and/or the second rolling element (12, 14) is adjustable essentially perpendicularly to the second side (4).

6. The training device (1) according to Claim 5, **characterized in that** it has at least one first threaded drive (18) for adjusting the extension (17).

7. The training device (1) according to one of Claims 1 to 6, **characterized in that** at least one spring element (7, 8, 9, 10) is implemented as a coiled spring.

8. The training device (1) according to one of Claims 1 to 7, **characterized in that** at least one spring element (7, 8, 9, 10) comprises a rubber-elastic material, in particular an elastomeric material.

9. The training device (1) according to one of Claims I to 8, **characterized in that** at least one spring element (7, 8, 9, 10) can be at least regionally pre-tensioned.

## Revendications

1. Appareil d'entraînement (1), en particulier pour l'entraînement de l'équilibre, avec un plateau de base (2) comportant une première face (3) et une deuxième face (4) disposée à l'opposé de celle-ci, dans lequel la première face (3) est conçue comme une surface d'appui (5) pour une personne à entraîner, et dans lequel le plateau de base (2) est relié par la deuxième face (4) de manière pivotante et/ou basculante à un plateau formant socle (6), le plateau de base (2) étant relié au plateau formant socle (6) au moyen d'au moins un premier élément de ressort et un deuxième (7, 8), le premier élément de ressort et le deuxième (7, 8), étant de préférence disposés de façon sensiblement symétrique autour d'un centre (11) du plateau de base (2), au moins un premier élément de roulement (12) étant disposé sur la deuxième face (4), sensiblement au niveau d'au moins un centre (11) du plateau de base (2), **caractérisé en ce que** le premier élément de roulement (12) a seulement un premier sens de roulement (13), **en ce qu'**un deuxième élément de roulement (14) avec un deuxième sens de roulement (15) est disposé de façon sensiblement perpendiculaire au premier élément de roulement (13), **en ce que** le premier élément de roulement et le deuxième (12, 14) sont réalisés d'une seule pièce et forment ensemble un élément de roulement convexe en forme de croix (16), et **en ce qu'**est disposé au point d'intersection de l'élément de roulement convexe en forme de croix (16) un élément central convexe (21) qui est de préférence réalisé comme un élément en forme de segment de sphère.

2. Appareil d'entraînement (1) selon la revendication 1, **caractérisé en ce qu'**est disposé dans le plateau formant socle (6) un logement convexe (22) qui a de préférence la forme d'une courbe de roulement pour l'élément central convexe (21).

3. Appareil d'entraînement (1) selon la revendication 1 ou 2, **caractérisé en ce que** le plateau de base (2) est relié au plateau formant socle (6) au moyen d'un premier élément de ressort, d'un deuxième, d'un troisième et d'un quatrième (7, 8, 9, 10).

4. Appareil d'entraînement (1) selon la revendication 1, 2 ou 3, **caractérisé en ce que** le premier dispositif de roulement (13) passe, de préférence de façon symétrique, entre deux éléments de ressort (7, 8, 9, 10) voisins.

5. Appareil d'entraînement (1) selon l'une des revendications 1 à 4, **caractérisé en ce que** l'extension (17) du premier élément de roulement et/ou du deuxième (12, 14) est réglable de façon sensiblement perpendiculaire à la deuxième face (4).

6. Appareil d'entraînement (1) selon la revendication 5, **caractérisé en ce qu'**il présente au moins un premier entraînement fileté (18) pour le réglage de l'extension (17).

7. Appareil d'entraînement (1) selon l'une des revendications 1 à 6, **caractérisé en ce qu'**au moins un élément de ressort (7, 8, 9, 10) est conçu comme un ressort hélicoïdal.

8. Appareil d'entraînement (1) selon l'une des revendications 1 à 7, **caractérisé en ce qu'**au moins un élément de ressort (7, 8, 9, 10) comprend un matériau élastique caoutchouteux, en particulier un élastomère.

9. Appareil d'entraînement (1) selon l'une des revendications 1 à 8, **caractérisé en ce qu'**au moins un élément de ressort (7, 8, 9, 10) peut être précontraint au moins par zones.
